# DEMANDE DE BREVET EUROPEEN

(11) **EP 0 005 677 A1**
(43) Date de publication de la demande: **28.11.1979**
(21) Numéro de dépôt: 79420020.4
(22) Date de dépôt: 20.04.1979
(51) Int. Cl.: F24C 3/14

(54) **Perfectionnements aux réchauds à gaz à deux feux alimentés à partir d'une bouteille de gaz sous pression**

(30) Priorité: 24.04.1978 FR 7813455
(71) Demandeur: APPLICATION DES GAZ, F-75012 Paris (FR)
(72) Inventeur: Gontard, Gilles Lieu-dit Pierre-Sarme Le Cri, F-69449 Mornant (FR); Ducors, Daniel, F-69006 Lyon (FR)
(74) Mandataire: Guerre, Dominique

(57) **Abrégé**

Perfectionnements aux réchauds à gaz à deux feux alimentés à partir d'une bouteille de gaz sous pression comprenant une structure porteuse (2) qui comporte en profil selon sa hauteur, une partie inférieure relativement étroite formant poutre centrale sur laquelle est fixé un ensemble monobloc (5) présentant un organe de prise de gaz (6) et au moins deux robinets (8), et une partie supérieure relativement large servant de plateau de travail.

Application comme appareil de cuisson portatif.

## Description

La présente invention est relative à des perfectionnements apportés aux réchauds de cuisson à gaz, et plus particulère- ment, mais non exclusivement, à ceux destinés à être branchés directement sur une bouteille de gaz sous pression. Conformément au brevet français 1 463 066 de la Demanderesse, on con- nait des réchauds de cuisson du genre précité, plus particulièrement destinés à la cuisine en plein air, comprenant :
- une structure porteuse composée d'une carrosserie paral- lèlipipédique et d'une grille supérieure rectangulaire servant au support de récipients et soutenue par la canosserie précitée;
- un ensemble monobloc métallique, fixé au centre de la carrosserie, regroupant un organe de prise de gaz et deux robinets en communication avec ledit organe ;
- deux brûleurs de cuisson, fixés à la carrosserie sous la grille, de part et d'autre de l'ensemble monobloc et commandés par les deux robinets respectivement ;
- deux pieds longitudinaux, articulés à deux endroits opposés de la carrosserie, constitués chacun par un profilé métallique à deux branches symétriques reliées entre elles par une traverse, chaque branche comportant une extrémité recourbée logée dans un trou ménagé dans la carrosserie ;
- des moyens permettant de maintenir les pieds en position de travail.

Un réchaud tel que décrit en référence aux figures 7 et 8 du brevet français 1 463 066, et tel que défini précédemment comporte un certain nombre d'inconvénients, contrariant la simplicité de conception recherchée pour des réchauds de plein air d'une part, et nuisant à la facilité de manipulation et de mise en place de ce type de réchaud d'autre part.

Premièrement, compte tenu de la position centrale de l'ensemble monobloc de prise de gaz et de commande des brûleurs, et de la position éloignée des volants de commande des robinets sur la face avant de la carrosserie, on est obligé de prévoir des tiges tournantes entre les volants et les robinets correspondants de l'ensemble monobloc. Ceci rend plus complexes la structure et la fabrication d'un tel réchaud.

Deuxièmement, selon les figures 7 et 8 du brevet français 1 463 066, on note que :
- les pieds support sont articulés autour d'un axe géométrique orienté parallèlement au grand côté de la carrosserie, et situé au-dessous du plan de travail, c'est-à-dire au-dessous de la grille
- les moyens de maintien des pieds en position de travail découlent de l'autre fonction assurée par lesdits pieds, à savoir l'immobilisation de la bouteille ; à cet effet, les pieds sont appliqués contre celle-ci par l'intermédiaire de leur traverse, au moyen de tirants les réunissant.

On comprend aisément que la mise en place du réchaud par rapport d'une part à la bouteille et d'autre part au sol, est longue et assez complexe, du fait qu'une fois l'organe de prise de gaz vissé sur la valve de la bouteille, il faut rabattre les pieds contre elle et mettre les tirants en place en vue de la ceinturer.

En outre, le stockage et le rangement d'un tel réchaud est difficile, du fait qu'il est impossible de rabattre les pieds dans le gabarit de la carrosserie par suite, d'une part de la présence de différents organes à l'intérieur de celle-ci, et d'autre part de la hauteur des pieds par rapport à la largeur de la carrosserie. Il faut en outre noter que les tirants sont prévus articulés à l'un des pieds ce qui accroit encore la difficulté de rangement décrite plus haut.

La présente invention a pour objet un réchaud du type défini ci-dessus, modifié de façon à simplifier sa constitution d'une part, et à faciliter sa manipulation d'autre part, ces deux objectifs étant étroitement liés l'un à l'autre et interdépendants.

Selon l'invention, on satisfait au but poursuivi
- en prévoyant une structure porteuse (carrosserie et grille-support) comportant en profil selon sa hauteur, une partie inférieure relativement étroite, formant poutre centrale, sur laquelle est fixé l'ensemble monobloc, et une partie supérieure relativement large servant de plateau de travail, le décrochement entre la partie supérieure et la partie inférieure permettant un accès manuel direct aux boutons de commande des deux robinets
- et/ou en situant l'axe d'articulation de chaque pied au-dessus de la grille de support, à l'extérieur de la structure porteuse, moyennant quoi chaque pied est susceptible d'évoluer entre une position de travail située le long du flanc de la carrosserie et une position de stockage sensiblement horizontale, au voisinage de la grille. L'axe d'articulation précité étant orienté parallèlement aux petits côtés de la structure porteuse, on peut rabattre les pieds sur la grille et dans le sens de la longueur de celle-ci.

Le dessin annexé, donné à titre d'exemple, permettra de mieux comprendre l'invention, les caractéristiques qu'elle présente et les avantages qu'elle est susceptible de procurer :
- Fig. 1 est une vue en perspective d'un réchaud établi conformément à l'invention.
- Fig. 2 est une coupe suivant II-II (fig. 1) montrant la liaison entre l'organe monobloc et un brûleur.
- Fig. 3 est une vue partielle à grande échelle d'un détail du réchaud montré en fig. 1.
- Fig. 4 montre en coupe la manière dont est limité le déplacement du pointeau de chaque robinet dans le sens de l'ouverture.
- Fig. 5 est une coupe longitudinale suivant V-V (fig. 1).
- _{F}ig. 6 est une vue semblable à celle de fig. 1 mais illustrant une variante de réalisation.
- Fig. 7 montre comment les brûleurs sont montés suivant une variante sur le réchaud de fig. 1.
- Fig. 8 est une vue partielle en bout du réchaud montré en fig. 6.
- Fig. 9 est une coupe transversale suivant IX-IX (fig. 6).

On a représenté en fig. 1 un réchaud suivant l'invention comprenant essentiellement une structure porteuse 1 composée d'une poutre centrale 2 surmontée d'une grille 3, ladite poutre étant en outre associée à deux pieds démontables 4. La poutre 2 à profil transversal en U comporte une âme horizontale et deux ailes tournées vers le bas. On a référencé 2a l'âme de la poutre, et 2b, 2c ses ailes.

Suivant l'invention on maintient au centre de la poutre 2, par des vis non représentées, un ensemble monobloc 5 comportant un organe de prise de gaz 6 destiné à être associé à la valve d'une bouteille de gaz 7 (fig. 1), deux robinets 8 et deux embouts opposés 9 comportant chacun un gicleur pour l'injection du gaz dans une tubulure 10 propre à amener ce gaz au brûleur 11 correspondant. Ainsi l'organe monobloc 5 assure les fonctions de prise de gaz, de distribution, de contrôle et d'injection de celui-ci.

Les deux extrémités de l'âme 2a de la poutre 2 sont relevées de manière à constituer un crochet allongé 12 destiné à retenir la grille 3. Celle-ci est composée de trois membrures transversales 13 affectant chacune la forme d'un U dont les extrémités des branches se prolongent à l'horizontale par deux extensions perpendiculaires 13a, la partie centrale du U de chaque membrure 13 est disposée en correspondance avec l'âme 2a. Le voile ₁3b de chaque membrure 13 présente une longueur légèrement supérieure à celle du crochet 12. Les bras 13a des trois membrures sont reliés par quatre tiges longitudinales 14 qui constituent support pour les récipients destinés à être posés sur le réchaud. Le voile des deux membrures 13 extrêmes est retenu comme montré en fig. 1 par chaque crochet 12 en vue de constituer avec la poutre 2 la structure porteuse 1.

Les faces extrêmes de la poutre 2 sont fermées par des joues ₁5 (fig. 3) qui comportent chacune une ouverture supérieure 15a, deux pattes 15b, 15c rabattues vers l'extérieur à partir de chaque joue 15 et enfin une oreille médiane 15d disposée entre les deux pattes 15b et 15c.

La poutre 2 comporte encore dans chacune de ses ailes 2b, 2c deux ouvertures 16, 17 disposées à proximité immédiate des deux joues extrêmes 15 respectivement. La paire d'ouvertures 16 et la paire d'ouvertures 17 sont destinées à recevoir les extrémités des deux pieds 4 respectivement, comme on l'expliquera mieux plus loin. On a ménagé dans l'âme 2a, deux perforations 20 situées près des deux bouts de la poutre respectivement, c'est-à-dire très légèrement à l'intérieur de l'axe géométrique commun des ouvertures 16 et 17 en vis-à-vis. Un trou 21 est pratiqué dans l'âme 2a entre la perforation 20 et le crochet 12 correspondant.

Comme montré en fig. 4 l'aile 2b de la poutre 2 est percée en vis-à-vis de chacun des robinets à pointeau 8 en vue de permettre le passage de sa tige filetée de commande 8a dont l'extrémité porte un bouton de manoeuvre 8b allongé axialement pour la préhension. Le pointeau 8c de chaque robinet 8 comporte une collerette 8d formant épaulement qui vient en contact avec la face intérieure de l'aile 2b renforcée éventuellement à cet endroit par une rondelle pour limiter l'ouverture du robinet correspondant.

Chacun des brûleurs 11 comporte un tube lla qui se visse sur la partie extérieure filetée ou embout 22a d'une douille tubulaire 22 dont le diamètre est égal au jeu près à celui de la perforation circulaire 20.

Chacune des tubulures 10 est rendue solidaire de l'ensemble monobloc 5 et de la poutre 2 au moyen d'une vis de fixation 23. Chaque tubulure est préférablement formée au moyen d'une gouttière 10a fermée par sertissage par un couvercle substantiellement plat lOb. Dans ce dernier on ménage une cheminée tubulaire 10c qui s'engage dans l'ouverture inférieure de la douille 22 (fig. 5) dans laquelle elle est maintenue de manière étanche grâce à une vis 23 traversant le trou 21 et qui vient coopérer avec l'extrémité plate 10d de la tubulure 10. L'action de la vis i23 applique ainsi un épaulement de la douille contre le dessous de l'âme 2a, ledit épaulement étant avantageusement réalisé grâce à la présence de deux méplats 22b de l'embout 22a. On observe que l'arête inférieure du tube lla n'est pas en appui contre le dessus de l'âme 2a de la poutre 2.

On note que même lorsqu'un et/ou des récipients volumineux reposent sur la grille 3 il est possible d'avoir accès aux robinets 8 du fait qu'ils se trouvent dans une partie inférieure relativement étroite de la structure porteuse, c'est-à-dire dans un décrochement de celle-ci situé dans sa partie basse.

Chacun des pieds 4 est constitué par un unique profilé métallique à section avantageusement ronde comportant deux branches cambrées 4a reliées entre elles par une traverses 4b destinée à reposer sur le sol. Les branches 4a comprennent une première partie oblique et une seconde verticale qui se prolonge par un tronçon 4c légèrement oblique en direction du bas et situé dans un plan perpendiculaire à celui des branches 4a, chaque tronçon se terminant par un embout 4d orienté vers l'extérieur, c'est-à-dire perpendiculairement au tronçon 4c correspondant. Ainsi les embouts 4d peuvent être engagés dans les ouvertures 16 et _{L}7 respectivement en vis-à-vis. Bien entendu, il faut au préalable rapprocher et engager les parties supérieures 4c et 4d de chaque pied à l'intérieur de la poutre 2 en leur faisant traverser l'ouverture 15a de la joue considérée. La zone de liaison des tronçons intérieurs 4c et des tronçons extérieurs des branches 4a se trouve en contact avec la face intérieure de l'âme 2a de la poutre 2 lorsque les branches 4a sont pratiquement à la verticale, c'est-à-dire dans un plan sensiblement perpendiculaire à la poutre en question. La longueur des embouts 4d est prévue de manière que l'on puisse les introduire à l'intérieur de la poutre en leur faisant traverser l'ouverture 15a, les branches 4a étant rapprochées élastiquement l'une de l'autre, et qu'en relâchant ces branches les embouts en question traversent complètement les ouvertures 16 et 17. On notera que les parties supérieures verticales des branches 4a viennent porter contre les pattes 15b, 15c qui maintiennent leur écartement à l'encontre de leur élasticité. L'oreille centrale 15d constitue butée d'arrêt de manière que si lors du démontage l'une des branches 4a est déplacée plus que l'autre vers le centre, elle vienne en appui contre ladite oreille pour permettre le dégagement de l'embout de l'autre branche, en limitant le débattement élastique.

On a représenté en fig. 6 un autre réchaud à deux brûleurs réalisé de manière semblable en ce qui concerne la poutre centrale 2 et les organes intérieurs à celle-ci, c'est-à-dire l'ensemble monobloc 5, les tubulures 10 et les brûleurs 11. Suivant cette variante de réalisation les joues 15 sont remplacées par deux flancs 24 présentant la forme d'un trapèze isocèle dont la petite base est orientée vers le bas en vue de réunir les extrémités de la poutre 2. La grande base des deux flancs 24 se trouve au-dessus du plan des brûleurs afin de constituer support pour une grille substantiellement plane référencée 25. La poutre centrale 2 et les deux flancs 24 forment ainsi une carrosserie carénant le réchaud.

Comme montré en fig. 8 on peut prévoir de placer au-dessus de la poutre 2 une tôle ramasse-gouttes 26 qui forme une cuvette en forme d'auge, dont l'une des faces latérales obliques se termine par un bord horizontal 26a situé au-dessus des boutons 8b des robinets de l'ensemble monobloc 5. Ainsi l'on conserve une structure porteuse à partie inférieure plus étroite permettant l'accès aisé aux boutons des robinets. Des enfoncements ou crevés 24a sont pratiqués dans chacun des flancs 24 en vue de maintenir les bordures des parties latérales de la tôle ramasse-gouttes par rapport aux flancs en question.

Comme cela va de soi ce mode d'exécution pourrait être appliqué au réchaud de fig. 1 à 5, sa grille 3 étant alors plate, tandis que la tôle ramasse-gouttes 26 serait maintenue entre l'âme 2a de la poutre 2 et le bord inférieur du tube lla de chaque brûleur 11.

En variante on pourrait comme montré en fig. 7, réaliser les brûleurs de manière plus simple en supprimant la douille 22, et en prévoyant deux perforations 20 ayant la forme d'un trou de serrure. Dans ce cas le tube alors référencé 18 comporte une embase 19 de plus grand diamètre dans l'ouverture 19a de laquelle vient s'engager de manière étanche la cheminée 10c de la tubulure 10. Le diamètre du tube 18 est choisi légèrement inférieur à celui de la partie rétrécie de la perforation 20, tandis que le diamètre de l'embase 19 est inférieur à celui de la partie arrondie de ladite perforation afin que l'embase 19 vienne prendre appui contre le dessous de l'âme 2a sous l'effet de la vis 23 lorsque le tube 18 se trouve dans la partie rétrécie de la perforation 20.

On notera que chacun des flancs 24 est pourvu de deux prolongements 24b orientés vers le haut et qui sont roulés en direction de l'intérieur du réchaud en vue de constituer chacun un coussinet (fig. 8). En-dessous des deux prolongements 24b on a ménagé dans chaque flanc 24 une dépression verticale ou logement 24c dont les bords comportent chacun une oreille relevée 24d. Les éléments 24c et 24d permettent comme on le verra ci-après, de maintenir les pieds 27 en position de travail, c'est-à-dire en position sensiblement verticale. La distance entre la face interne de chaque oreille et Le fond de la dépression 24c est un peu supérieure au diamètre du fil destiné à constituer les deux pieds 27 du réchaud. Ceux-ci sont chacun constitués à partir d'une unique longueur de profilé à section circulaire. Chaque pied comporte deux branches verticales 27a prolongées par deux jambages horizontaux 27b orientés vers l'extérieur dont les extrémités arrondies vers le bas sont réunies par une traverse 27c (fig. 6). Comme montré plus particulièrement en fig. 8 la partie haute de chaque branche 27c forme un cro- ;chet 27d qui est orienté horizontalement et s'engage dans le coussinet formé par le prolongement roulé 24b d'un même flanc 24. Par l'élasticité propre des branches du pied, les crochets 27d sont maintenus dans les coussinets précités. Le maintien des pieds 27 en position verticale s'effectue grâce à l'action )des oreilles 24d derrière lesquelles chaque branche 27a s'engage. Lorsqu'on désire replier les pieds, on resserre les branches 27a en direction l'une de l'autre. Pour ce faire, et comme décrit en référence à l'oreille 15d de fig. 3, on prévoit une butée centrale 28 propre à faciliter le resserrement considéré. Une fois que les branches ont été resserrées on les fait pivoter pour qu'elles se dégagent de la retenue des oreilles 24d mais sans sortir des coussinets. On peut alors relâcher la pression exercée sur les branches et continuer le mouvement de pivotement de manière à rabattre le pied contre la grille 25, à l'intérieur de la périphérie de cette dernière.

On notera que cette grille comporte un certain nombre de tiges longitudinales 25a qui viennent reposer dans des encoches 24e de chaque flanc afin de la maintenir dans le sens transversal. Cette grille est encore pourvue de barrettes transversales 25b (fig. 6 et 9) qui se trouvent en appui contre la face interne des deux flancs pour éviter tout déplacement de la grille dans le sens longitudinal. Il est bien entendu qu'un tel agencement peut exister aussi au cas où le réchaud de fig. 1 comporte des flancs 24.

De cette manière, l'axe d'articulation de chaque pied, c'est-à-dire l'axe commun aux coussinets d'un même flanc 24, est situé au-dessus de la grille-support 3-25; à l'extérieur de la structure porteuse, et plus précisément du carénage 2-24, parallèlement au petit côté de la structure rectangulaire ; ainsi chaque pied est susceptible d'évoluer entre une position de travail verticale située le long du flanc 24, en retenue dans la dépression 24c, et une position repliée de stockage, sensiblement horizontale, au voisinage de la grille 25.

En vue de maintenir la grille dans le sens vertical on s'arrange pour qu'au moins deux des tiges 25a se trouvent placées sous les crochets 27d dont la distance au fond des encoches 24e est au plus égale au diamètre des tiges considérées. Ainsi quelle que soit la position des pieds leurs crochets maintiennent la grille au niveau de ses deux extrémités ; cette dernière peut être libérée en jouant élastiquement sur les branches des pieds 27.

Cette retenue peut être remplacée par tout autre moyen élastique ou non si l'on prévoit de munir le réchaud de fig. 1 de flancs 24.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents.

## Revendications

1. Réchaud de cuisson à gaz du genre comprenant :
- une structure porteuse composée d'une carrosserie formant carénage du réchaud et d'une grille-support de récipient soutenue par ladite carrosserie ;
- un ensemble monobloc fixé au centre de la carrosserie comprenant un organe de prise de gaz et au moins deux robinets en communication avec ledit organe de prise de gaz ;
- au moins deux brûleurs de cuisson fixés à la carrosserie sous la grille de part et d'autre de l'ensemble monobloc, commandés par les deux robinets respectivement,
caractérisé en ce que la structure porteuse comporte en profil selon sa hauteur, une partie inférieure relativement étroite formant poutre centrale sur laquelle est fixé l'ensemble monobloc, et une partie supérieure relativement large servant de plateau de travail, le décrochement entre la partie supérieure et la partie inférieure permettant un accès manuel direct aux boutons de commande des deux robinets.

2. Réchaud suivant la revendication 1, caractérisé en ce que chaque bouton de commande comporte une partie axiale allongée de préhension.

3. Réchaud suivant l'une quelconque des revendications 1 et 2, dans lequel chaque robinet est du type à pointeau, caractérisé en ce que d'une part la poutre comporte une âme et deux ailes tournées vers le bas, et d'autre part la tige filetée de chaque pointeau supportant le bouton de commande comporte un épaulement susceptible de venir en butée contre la face intérieure d'une aile de la poutre.

4. Réchaud suivant l'une quelconque des revendications 1 et 2, caractérisé en ce que la structure porteuse est composée d'une part de ladite poutre comportant une âme et deux ailes tournées vers le bas, et d'autre part de ladite grille fixée sur la poutre présentant en profil la forme d'un U dont les deux branches sont prolongées chacune par une extension horizontale et perpendiculaire, la partie centrale du U de la grille étant disposée en correspondance avec l'âme de la poutre centrale.

5. Réchaud suivant l'une quelconque des revendications 1 à 4, caractérisé en ce que deux pieds support amovibles sont fixés aux deux extrémités de la poutre respectivement, chaque pied amovible étant constitué de manière connue en soi par un seul profilé métallique comportant deux branches symétriques reliées entre elles par une traverse, chaque branche comportant une extrémité recourbée susceptible de se loger dans un trou correspondant de la poutre, la fixation de chaque pied sur la poutre s'effectuant en jouant sur l'élasticité existant entre ses deux branches, des moyens étant prévus pour maintenir sur chaque pied fixé en position sensiblement verticale, et en ce que, de manière nouvelle, lorsque les extrémités recourbées vers l'extérieur d'un même pied sont fixées à l'intérieur de la poutre, la partie extérieure dudit même pied est disposée dans un plan sensiblement perpendiculaire à celui de ladite poutre, ledit plan renfermant la traverse et les tronçons extérieurs des deux branches dudit même pied, tandis que lesdites branches s'étendent obliquement vers ladite traverse horizontale.

6. Réchaud suivant la revendication 5, caractérisé en ce que les moyens de maintien des pieds en position verticale sont réalisés par l'intermédiaire d'une patte rabattue vers l'extérieur à partir de chacune des faces extrêmes de la poutre, tandis que cette face est encore pourvue d'une oreille médiane disposée entre les pattes précitées.

7. Réchaud suivant l'une quelconque des revendications 5 et 6, caractérisé en ce que, lorsque les extrémités d'un même pied sont fixées à la poutre, les tronçons intérieurs des deux branches dudit même pied, qui s'étendent entre les tronçons extérieurs et les extrémités recourbées, sont compris dans un plan sensiblement perpendiculaire à celui des tronçons extérieurs, tandis que la zone de jonction entre ces derniers et les tronçons intérieurs est en appui contre l'âme de la poutre.

8. Réchaud suivant l'une quelconque des revendications 1 lE 3, caractérisé en ce que la structure porteuse comporte d'une part un carénage comprenant ladite poutre et deux flancs verticaux de forme sensiblement trapézoïdale accolés au niveau de leur plus petite base aux deux faces extrêmes de la poutre respectivement, et d'autre part une grille sensiblement plane reposant sur les deux flancs verticaux au niveau de leur plus grande base.

9. Réchaud suivant la revendication 8, caractérisé en ce que des moyens sont prévus pour immobiliser la grille transversalement et longitudinalement tandis que d'autres moyens la maintiennent contre les flancs.

10. Réchaud suivant l'une quelconque des revendications 8 et 9, caractérisé en ce qu'une tôle conformée en ramasse-gouttes est disposée entre la poutre centrale et la grille, et comporte deux orifices à destinés au passage des deux tubes de brûleur respectivement.

11. Réchaud suivant la revendication 10, caractérisé en ce que la tôle ramasse-gouttes est fixée sur l'âme de la poutre par les deux brûleurs et en ce qu'elle est maintenue en position par des crevés prévus sur les flancs trapézoïdaux.

12. Réchaud suivant l'une quelconque des revendications précédentes, caractérisé en ce que la tubulure d'amenée de gaz à chaque brûleur est fixée par rapport à la poutre au moyen d'une vis dont la tête repose sur le dessus de l'âme, tandis que chaque brûleur proprement dit comporte une tête et un tube en communication avec chaque dite tubulure, et que le corps de chaque vis de fixation se visse dans chaque tubulure de manière à assurer une étanchéité entre ladite tubulure et le tube de chaque brûleur.

13. Réchaud suivant la revendication 12, caractérisé en ce que l'âme de la poutre centrale comporte deux perforations affectant la forme de trous de serrure permettant l'introduction puis '.a mise en place par translation latérale des deux tubes de brüleurs, et chaque tube de brûleur comporte une extrémité opposée à la tête formant épaulement, en contact étanche avec la tubulure de brûleur correspondante, grâce à la vis de fixation.

14. Réchaud suivant la revendication 12, caractérisé en ce que l'âme de la poutre centrale comporte deux perforations réservées au passage de respectivement deux douilles filetées à l'extérieur de la poutre, sur lesquelles sont vissés les tubes de brûleur, et chaque douille est en contact étanche, à l'intérieur de la poutre avec une tubulure correspondante, grâce à la vis de fixation.

15. Réchaud de cuisson à gaz du genre comprenant :
- une structure porteuse composée d'une carrosserie formant carénage du réchaud, et d'une grille support de récipients, soutenue par ladite carrosserie ;
- au moins deux brûleurs de cuisson fixés à la carrosserie sous la grille ;
- au moins deux robinets fixés à la carrosserie pour commander les deux brûleurs respectivement ;
- deux pieds articulés à deux endroits opposés de la carrosserie, constitués chacun par un seul profilé métallique à deux branches symétriques reliées entre elles par une traverse, chaque branche comportant une extrémité recourbée logée dans un trou ménagé dans la carrosserie ;
- des moyens permettant de maintenir les pieds en position de travail, c'est-à-dire en position sensiblement verticale, caractérisé en ce que l'axe de l'articulation de chaque pied est situé au-dessus de la grille de support à l'extérieur de la structure porteuse, moyennant quoi chaque pied est susceptible d'évoluer entre une position de travail verticale située le long du flanc de la carrosserie et une position de stockage sensiblement horizontale au voisinage de la grille.

16. Réchaud suivant la revendication 15, dont la structure porteuse à une forme rectangulaire, caractérisé en ce que l'axe de l'articulation de chaque pied est situé parallèlement à un petit côté de la structure porteuse.

17. Réchaud suivant la revendication 16, caractérisé en ce que les pieds se rabattent à l'intérieur de la périphérie de la structure porteuse.

₁8. Réchaud suivant l'une quelconque des revendications 16 et 17, caractérisé en ce qu'afin de maintenir les pieds en position de travail il est prévu sur les flancs de la carrosserie, à l'endroit de chaque pied, un logement permettant de retenir les deux branches, accessible audit pied uniquement en jouant élastiquement sur ses deux branches puis en relâchant ces dernières.

19. Réchaud suivant la revendication 18, caractérisé en ce qu'il est prévu en coopération avec le logement de retenue au moins une butée d'arrêt du débattement d'au moins une branche.

20. Réchaud suivant la revendication 18, caractérisé en ce que le logement de retenue des branches est disposé en retrait par rapport aux flancs de la carrosserie.

21. Réchaud suivant l'une quelconque des revendications 15 à 20, caractérisé en ce que d'une part la grille de support des récipients est sensiblement plane et repose sur les flancs de la carroserie et d'autre part deux extrémités opposées de la grille sont retenues entre la bordure supérieure des flancs et les extrémités recourbées des deux pieds respectivement, moyennant quoi la grille peut être libérée en jouant élastiquement sur les deux branches des deux pieds.

22. Réchaud suivant l'une quelconque des revendications 15 à 21, caractérisé en ce que chaque pied comporte une traverse horizontale et deux branches comprenant chacune du bas vers le haut un tronçon horizontal de raccord à la traverse, un tronçon vertical, l'écartement entre les deux tronçons verticaux vêtant substantiellement inférieur à la longueur de la traverse.
